# EUROPÄISCHE PATENTSCHRIFT

(11) **EP 0 997 603 B1**
(45) Veröffentlichungstag und Bekanntmachung des Hinweises auf die Patenterteilung: **28.05.2003**
(21) Anmeldenummer: 99890338.9
(22) Anmeldetag: 22.10.1999
(51) Int. Cl.: E06B 3/30

(54) **Montagehalter**
Mounting support
Support de montage

(30) Priorität: 30.10.1998 AT 181298
(43) Veröffentlichungstag der Anmeldung: 03.05.2000
(73) Patentinhaber: Fosodeder, Hubert, 4902 Wolfsegg (AT)
(72) Erfinder: Fosodeder, Hubert, 4902 Wolfsegg (AT)
(74) Vertreter: Babeluk, Michael, Dipl.-Ing. Mag.

(56) Entgegenhaltungen:
- DE-A- 3 103 291
- DE-A- 19 630 643
- DE-U- 7 138 465

## Beschreibung

Die vorliegende Erfindung betrifft einen Montagehalter für die Montage von Verkleidungselementen am Stock bzw. am Flügel von Fenstern oder Türen, gemäß dem Oberbegriff von Patentanspruch 1.

Herkömmliche Montagehalter für die Montage von Verkleidungselementen für Fenster und Türen sind so ausgebildet, dass sie am Stock bzw. am Flügel des zu verkleidenden Fensters oder der zu verkleidenden Türe aufgeschraubt werden. Dabei muss die Befestigung dieses Montagehalters an einer exakt vorbestimmten Stelle erfolgen, um die Montage der Verkleidungselemente problemlos durch Aufstecken auf diese Montagehalter zu ermöglichen. Die einzuhaltenden Maßtoleranzen der verwendeten Bauteile sind daher äußerst klein. Wenn diese überschritten werden oder sonstige Ungenauigkeiten auftreten, dann muss das Verkleidungselement wieder abgenommen und der Montagehalter neu positioniert werden, was einen sehr hohen Montageaufwand bedingt. Außerdem ist eine äußerst präzise Positionierung des Montagehalters erforderlich. Speziell beim nachträglichen Verkleiden von bereits eingebauten Fenstern oder Türen stellt diese präzise Positionierung ein in der Praxis äußerst schwieriges Unterfangen dar.

Aus der DE 196 30 643 A ist ein solcher Montagehalter-bekannt. Dabei fallen die Achsen der Befestigung des Montagehalters am Stock und der Befestigung des Verkleidungselements zusammen, weil der Montagehalter rotationssymmetrisch ausgebildet ist.

In der DE 31 03 291 A ist ein Montagehalter offenbart, der am Rahmen an zwei oder drei Punkten zu befestigen ist. Auch bei dieser Lösung zeigen sich die oben beschriebenen Nachteile.

Die vorliegende Erfindung stellt sich daher die Aufgabe, einen Montagehalter zu entwickeln, der größere Montagetoleranzen als die bekannten Montagehalter aufweist und damit speziell für die nachträgliche Verkleidung von bereits eingebauten Fenstern oder Türen geeignet ist. Selbstverständlich soll damit auch eine einfachere Verkleidung von noch nicht eingebauten Fenster und Türen ermöglicht werden.

Diese Aufgabe wird erfindungsgemäß dadurch gelöst, dass die Achsen der Befestigungsöffnung und des Befestigungselements gegeneinander versetzt angeordnet sind und dass der Montagehalter gegenüber dem Stock bzw. Flügel verschwenkbar ist.

Da die beiden Achsen nicht miteinander ident sind, wird es möglich, den Montagehalter nach seiner Befestigung am Stock bzw. am Flügel soweit seitlich zu verdrehen, dass das Verkleidungselement exakt positioniert werden kann. Dadurch wird es möglich, relativ große Montageungenauigkeiten ausgleichen zu können, womit sowohl eine einfachere und raschere Verkleidung für noch nicht eingebaute Fenster und Türen erzielt wird, als auch eine wesentliche Vereinfachung bei der nachträglichen Verkleidung von bereits eingebauten Fenstern und Türen erreicht wird.

In einer bevorzugten Ausführungsform liegen die beiden Achsen durch die beiden Befestigungspunkte senkrecht auf einer Spiegelachse des Montagehalters.

In einer weiteren besonderen Ausführungsform sind an einem Basisbereich seitlich verlaufende Vorsprünge vorgesehen, wodurch ermöglicht wird, dass der Montagehalter nicht am Stock bzw. am Flügel, oder z.B. an einer Regenschutzabdeckung angeschraubt werden muss, sondern in eine eingefräste Nut oder eine entsprechende Profilausnehmung hinein gedrückt werden kann. Damit wird ermöglicht, dass der Montagehalter bei einer alternativen Befestigungsvariante in einer Richtung seitlich verschoben werden kann.

In einer weiteren Ausgestaltungsform ist am Basisbereich des Montagehalters ein zapfenförmiger Fortsatz vorgesehen, welcher in eine Bohrung im Stock bzw. im Flügel eingedrückt wird.

Vorzugsweise ist der Montagehalter, der einen Basisbereich aufweist, durch eine Basisfläche und eine dazu parallele Auflagefläche begrenzt. Mit der Basisfläche liegt der Montagehalter auf dem Flügel auf, während das Verkleidungselement auf der Auflagefläche ruht. Auf diese Weise kann unabhängig von der Lage des Montagehalters eine definierte Stellung der Verkleidungselemente gewährleistet werden.

Die Erfindung wird nachstehend anhand der Figuren näher erläutert.
Es zeigen:
- Fig. 1: den erfindungsgemäßen Montagehalter in Draufsicht;
- Fig. 2: einen Schnitt durch den Montagehalter entlang der Linie A-A Fig. 1;
- Fig. 3: einen Stock und einen Flügel mit Verkleidungselementen im Schnitt;
- Fig. 4: einen Schnitt durch den Bodenteil eines Fensters oder einer Tür; und
- Fig. 5: entspricht der Stockverkleidung der in Fig. 4 dargestellten Form.

Fig. 1 zeigt den erfindungsgemäßen Montagehalter in Draufsicht, mit einem Basisbereich 1, in dem sich eine Schraubenöffnung 2 befindet, welche sich zum Boden des Montagehalters hin konisch verjüngt. Die Achse 3 durch die Schraubenöffnung ist durch ein strichliert eingezeichnetes Fadenkreuz angedeutet. Ein weiteres Fadenkreuz markiert die Stelle der Achse 4 durch den Befestigungspunkt eines Verkleidungselementes. Zentrisch um die Achse 4 verläuft der Aufsteckteil 5, der von mehreren Einstecklaschen 6 umkränzt wird. An den Basisbereich 1 können seitlich zwei zueinander parallele Vorsprünge 7 für eine alternative Befestigung des Montagehalters am zu verkleidenden Objekt vorgesehen sein. Der Basisbereich ist ist durch zwei parallele Flächen, nämlich die Basisfläche la und die Auflagefläche 1b begrenzt.

In Fig. 3 erkennt man einen Stock 8 und einen Flügel 9 mit Verkleidungselementen 10 und 11 im Schnitt. Der Montagehalter ist mit seinem Basisbereich 1 über die Schrauböffnung 2 am Stock 8 bzw. am Flügel 9 befestigt. Hierbei ist ersichtlich, dass die Achse 3 durch den Befestigungspunkt des Montagehalters am Stock 8 bzw. am Flügel 9 neben der Achse 4 durch den Aufsteckteil 5 für die Verkleidungselemente 10, 11 liegt. Die Laschen 6 am Aufsteckteil 5 sitzen in Montagehalterkanälen 12, welche durch Stege 13, 14, 15, 16 auf der dem Betrachter abgewandten Seite der Verkleidungselemente 10, 11 gebildet werden.

Fig. 4 stellt einen Schnitt durch den Bodenteil eines Fensters oder einer Tür dar, wobei das Verkleidungselement 10 auf einem Montagehalter 17 aufgesteckt ist, der über seine seitlichen Vorsprünge 7 in einem Profil einer Regenschutzabdeckung 18 steckt. Diese alternative Befestigungsart des Montagehalters 17 verwendet nicht die erfindungsgemäßen Merkmale von Patentanspruch 1. Der Abflussweg für eindringende Feuchtigkeit ist hier durch Pfeile angedeutet.

In Fig. 5 entspricht die Stockverkleidung der in Fig. 4 dargestellten Form, jedoch ist hier die Flügelverkleidung 19 auf einen Montagehalter 20 aufgesteckt, der seinerseits über einen Einsteckzapfen 21, d.h. einen zapfenförmigen Fortsatz, in einem Bohrloch im zu verkleidenden Flügel verankert ist.

## Patentansprüche

1. Montagehalter für die Montage von Verkleidungselementen am Stock bzw. am Flügel von Fenstern oder Türen, mit einer einzigen Befestigungsöffnung (2) zur Befestigung des Montagehalters an dem zu verkleidenden Stock bzw. Flügel und mit einem einzigen Befestigungselement zur Befestigung eines Verkleidungselements, **dadurch gekennzeichnet, dass** das senkrecht auf einem Basisbereich (1) angeordnete Befestigungselement als zentrisch um eine Achse (4) verlaufender Aufsteckteil (5) ausgebildet ist, dass die Achsen (3, 4) der Befestigungsöffnung (2) und des Befestigungselements gegeneinander versetzt angeordnet sind und dass der Montagehalter in seiner Gebrauchsstellung gegenüber dem Stock bzw. Flügel verschwenkbar ist.

2. Montagehalter nach Anspruch 1, **dadurch gekennzeichnet, dass** der Montagehalter aus einem Basisbereich (1), in dem sich eine die Befestigungsöffnung bildende Schraubenöffnung (2) befindet und einem von Einstecklaschen (6) umkränzten Aufsteckteil (5) besteht.

3. Montagehalter nach Anspruch 1 oder 2, **dadurch gekennzeichnet, dass** an dem Basisbereich (1) seitlich zwei zueinander parallele Vorsprünge (7) angeordnet sind.

4. Montagehalter nach einem der Ansprüche 1 bis 3, **dadurch gekennzeichnet, dass** die beiden Achsen (3,4) der Befestigungsöffnung (2) und des Befestigungselementes senkrecht auf einer Spiegelachse des Montagehalters liegen.

5. Montagehalter nach einem der Ansprüche 1 bis 4, **dadurch gekennzeichnet, dass** am Basisbereich (1) des Montagehalters ein zapfenförmiger Fortsatz angeordnet ist.

6. Montagehalter nach einem der Ansprüche 1 bis 5, **dadurch gekennzeichnet, dass** der Montagehalter einen Basisbereich (1) aufweist, der durch eine Basisfläche (1a) und eine dazu parallele Auflagefläche (1b) begrenzt ist.

## Claims

1. A mounting holder for mounting facing elements on the door case or on the wings of windows or doors, comprising a single fastening opening (2) for fastening the mounting holder to the door case or window to be faced and with a single fastening element for fastening a facing element, **characterized in that** the fastening element which is arranged perpendicularly on a base zone (1) is arranged as an insert piece (5) which extends in a centric fashion about an axis (4), that the axes (3,4) of the fastening opening (2) and the fastening element are arranged offset with respect to each other and that the mounting holder is swivellable in its used position relative to the door case or wing.

2. A mounting holder as claimed in claim 1, **characterized in that** the mounting holder consists of a base zone (1) in which a screw opening (2) is located which forms the fastening opening and of an insert piece (5) ringed by insert brackets (6).

3. A mounting holder as claimed in claim 1 or 2, **characterized in that** two mutually parallel projections (7) are arranged laterally on the base zone (1).

4. A mounting holder as claimed in one of the claims 1 to 3, **characterized in that** the two axes (3, 4) of the fastening opening (2) and the fastening element lie perpendicular to mirror axis of the mounting holder.

5. A mounting holder as claimed in one of the claims 1 to 4, **characterized in that** a pin-like projection is arranged on the base zone (1) of the mounting holder.

6. A mounting holder as claimed in one of the claims 1 to 5, **characterized in that** the mounting holder comprises a base zone (1) which is delimited by a base surface (1a) and a bearing surface (1b) which is parallel thereto.

## Revendications

1. Support de montage pour monter des éléments d'habillage sur le dormant ou le battant de fenêtres ou de portes, avec une ouverture de fixation (2) unique, pour fixer le support de montage sur le battant ou le dormant à habiller, et avec un élément de fixation unique, pour fixer un élément d'habillage, **caractérisé en ce que** l'élément de fixation disposé verticalement sur une zone de base (1) est réalisé sous la forme de pièce à enficher (5) s'étendant centralement autour d'un axe (4), **en ce que** les axes (3, 4) de l'ouverture de fixation (2) et de l'élément de fixation sont décalés l'un par rapport à l'autre, et **en ce que** le support de montage, lorsqu'il est à sa position d'utilisation, est susceptible de pivoter par rapport au dormant et/ou au battant.

2. Support de montage selon la revendication 1, **caractérisé en ce que** le support de montage est formé d'une zone de base (1) dans laquelle se trouve une ouverture de vissage (2) formant l'ouverture de fixation et une pièce d'enfichage (5) couronnée par des pattes d'enfichage (6).

3. Support de montage selon la revendication 1 ou 2, **caractérisé en ce que** deux saillies (7) parallèles l'une à l'autre sont disposées latéralement sur la zone de base (1).

4. Support de montage selon l'une des revendications 1 à 3, **caractérisé en ce que** les deux axes (3, 4), de l'ouverture de fixation (2) et de l'élément de fixation, sont situés perpendiculairement sur un axe de symétrie spéculaire.

5. Support de montage selon l'une des revendications 1 à 4, **caractérisé en ce qu'**un prolongement en forme de téton est disposé sur la zone de base (1) du support de montage.

6. Support de montage selon l'une des revendications 1 à 5, **caractérisé en ce que** le support de montage présente une zone de base (1) limitée par une face de base (la) et une face de pose (1b) lui étant parallèle.
